# EUROPÄISCHE PATENTSCHRIFT

(11) **EP 1 048 363 B1**
(45) Veröffentlichungstag und Bekanntmachung des Hinweises auf die Patenterteilung: **30.03.2005**
(21) Anmeldenummer: 00107563.9
(22) Anmeldetag: 07.04.2000
(51) Int. Cl.: B07C 5/342

(54) **Verfahren und Vorrichtung zum Sortieren von Altpapier**
Method and apparatus for sorting waste paper
Méthode et dispositif de tri de déchets de papier

(30) Priorität: 30.04.1999 AT 30099 U
(43) Veröffentlichungstag der Anmeldung: 02.11.2000
(73) Patentinhaber: Binder + Co Aktiengesellschaft, 8200 Gleisdorf (AT)
(72) Erfinder: Eixelberger, Rainer, 8200 Gleisdorf (AT); Friedl, Peter, 8010 Graz (AT); Gschweitl, Karlheinz, 8211 Grosspesendorf (AT)
(74) Vertreter: VA TECH Patente GmbH & Co

(56) Entgegenhaltungen:
- AT-U- 1 959
- US-A- 4 493 420
- US-A- 5 581 628

## Beschreibung

Die Erfindung betrifft ein Verfahren zum Sortieren von Altpapier unterschiedlicher Qualität und Beschaffenheit, bei dem zumindest ein Bereich der Oberfläche verschiedener Altpapierfraktionen, wie Papier und Karton, die beispielsweise auf mindestens einem Sortierband liegen, bestrahlt wird und die von den Altpapierstücken der einzelnen Fraktionen reflektierte Strahlung erfasst und die Altpapierstücke aufgrund der ermittelten Daten einer bestimmten Altpapierfraktion zugeordnet und anschließend entsprechend sortiert werden, sowie eine entsprechende Vorrichtung.

Ein gattungsgemäßes Verfahren und eine gattungsgemäße Vorrichtung sind aus der Gebrauchsmusterschrift AT 001 959 U1, Anmeldenummer GM 246/97, bekannt. Die Fraktionen werden laut AT 001 959 U1 auf einem Sortierband getrennt, indem diese durch Strahlungsquellen (vorzugsweise Lichtquellen) bestrahlt werden und die reflektierten Strahlen von Auswerteeinheiten erfasst und die einer bestimmten Fraktion zugeordneten Altpapierstücke von Aufnehmern aufgenommen und auf einen vorbestimmten Ablageplatz gelegt werden.

Bei diesem Verfahren wird die reflektierte Strahlung mit einer Kamera aufgenommen und die spezifischen Merkmale - die unterschiedlichen Wellenlängen der reflektierten Strahlung - des aufgenommenen Bereichs mit gespeicherten, anlembaren Klassifikatoren verglichen. Mit dieser Bewertung kann oft die Zugehörigkeit der betrachteten Altpapierstükke zu einer der zu trennenden Fraktionen nicht eindeutig festgestellt werden, was zu einer unzureichenden Sortierung führt.

Die Aufgabe der vorliegenden Erfindung besteht nun darin, die Fehler bei der Sortierung zu verringern und ein rasches, einfaches Verfahren sowie eine entsprechende Vorrichtung zur Sortierung von Altpapier zu schaffen.

Die Erfindung ist dadurch gekennzeichnet, dass die Intensitätsunterschiede der Strahlung, die von benachbarten Teilflächen der betrachteten Fläche reflektiert werden, ermittelt werden.

Neu an dieser Erfindung ist, dass durch die Heranziehung der jeder Altpapierfraktion eigenen Intensitätsverteilung eine bessere Zuordnung zu einer bestimmten Fraktion erzielt werden kann.

Eine Ausgestaltung der Erfindung besteht darin, dass jeder der gleich großen Teilflächen ein Intensitätswert zugeordnet wird, der relative Unterschied zwischen den Intensitätswerten benachbarter Teilflächen bestimmt wird und für die betrachtete Fläche die Summe dieser Intensitätsunterschiede gebildet wird. Beispielsweise kann ein schmaler rechteckiger Streifen abgebildet werden, der in gleich große Rechtecke, die auch als Bildpunkte bezeichnet werden, unterteilt wird. Jedem Bildpunkt wird eine bestimmter Intensitätswert zugeordnet. Anschließend wird für jedes aus benachbarten Bildpunkten bestehende Bildpunkt-Paar die Differenz der Intensitätswerte gebildet und in der Folge werden alle Differenzen aufsummiert.

Dabei ist vorgesehen, dass die Altpapierstücke der Papierfraktion zugeordnet werden, wenn die Summe der Intensitätsunterschiede einen Grenzwert überschreitet. Denn wenn für die betrachtete Fläche hohe Intensitätsunterschiede zwischen den Bildpunkten auftreten, also beispielsweise oftmals ein Hell-Dunkel-Wechsel auftritt, kann davon ausgegangen werden, dass es sich um ein eng bedrucktes Altpapierstück und damit um Papier handelt. Die Summe der Intensitätsunterschiede ist daher entsprechend groß, der Grenzwert ist einstellbar und wird über Versuche bestimmt.

Analog ist vorgesehen, dass die Altpapierstücke der Kartonfraktion zugeordnet werden, wenn die Summe der Intensitätsunterschiede einen Grenzwert unterschreitet oder erreicht, da Karton im Allgemeinen kaum mit kleiner Schrift bedruckt ist und daher für die betrachtete Fläche keine oder nur geringe Intensitätsunterschiede zwischen benachbarten Bildpunkten auftreten. Der Grenzwert ist einstellbar und wird über Versuche bestimmt.

Für die Trennung von zwei Fraktionen - Papier und Karton - fallen die beiden genannten Grenzwerte zusammen.

Vorteilhafterweise wird die Fläche erfindungsgemäß mit sichtbarem Licht bestrahlt. Dies erlaubt den Einsatz von standardmäßig verfügbaren und kostengünstigen Strahlungsquellen und Auswertevorrichtungen.

Eine weitere Ausgestaltung des Verfahrens sieht vor, dass zusätzlich ein Verfahren zum Sortieren verwendet wird, bei dem die Wellenlänge der reflektierten Strahlung berücksichtigt wird. Durch eine Kombination des erfindungsgemäßen Verfahrens mit dem in der AT 001 959 U1 gezeigten Verfahren kann die Genauigkeit der Sortierung noch weiter erhöht werden.

Dabei wird beispielsweise so verfahren, dass zuerst mit dem Verfahren, bei dem die Wellenlänge der reflektierten Strahlung ermittelt wird, eine Zuordnung des Altpapierstücks zu einer bestimmten Fraktion versucht wird und im Fall, dass ein Altpapierstück einer bestimmten Fraktion nicht eindeutig zugeordnet werden kann, anschließend das Verfahren zum Sortieren, bei dem die Intensitätsunterschiede der reflektierten Strahlung ermittelt werden, angewendet wird. Damit können die Vorteile beider Verfahren kombiniert werden. Insbesondere können damit Altpapierstücke, die nach dem Verfahren gemäß AT 001 959 U1 sowohl Papier als auch Karton sein könnten (wie beispielsweise bestimmtes Zeitungspapier, dessen Farbe der von Karton ähnlich ist), eindeutig zugeordnet werden.

Die Vorrichtung zur Durchführung eines Verfahrens zum Sortieren von Altpapier unterschiedlicher Qualität und Beschaffenheit, bei dem verschiedene Altpapierfraktionen, wie Papier und Karton, auf mindestens einem Sortierband zur Beförderung der Altpapierstücke liegen und über dem Sortierband zumindest eine Strahlungsquelle zur Bestrahlung von zumindest einem Bereich des Sortierbandes sowie zumindest eine Auswertevorrichtung, welche die von den Altpapierstücken der einzelnen Fraktionen reflektierte Strahlung erfasst und die Altpapierstücke aufgrund der ermittelten Daten einer bestimmten Altpapierfraktion zuordnet, angeordnet sind, wobei der Strahlungsquelle bzw. der Auswertevorrichtung in Förderrichtung des Sortierbandes zumindest eine Sortiereinrichtung nachgeordnet ist, ist dadurch gekennzeichnet, dass über dem Sortierband mindestens ein Teil einer Auswertevorrichtung angeordnet ist, die Intensitätsunterschiede der Strahlung, die von benachbarten Teilflächen der betrachteten Fläche reflektiert werden, ermittelt.

Besonders einfach und kostengünstig lässt sich die Erfindung verwirklichen, wenn die Strahlungsquelle sichtbares Licht ausstrahlt.

Dabei kann vorgesehen werden, dass die Auswertevorrichtung eine Kamera aufweist.

Das erfindungsgemäße Verfahren lässt sich rasch und mit wenig Aufwand an Datenverarbeitung ausführen, wenn die Auswertevorrichtung eine Zeilenkamera aufweist. Diese tastet jeweils nur einen schmalen Streifen des interessierenden Bereichs ab, sodass nur für eine Reihe von Teilflächen die Intensitätsunterschiede bestimmt werden müssen.

Wenn eine Sortiereinrichtung zumindest eine Einrichtung zur Erzeugung einer Luftströmung beinhaltet, kann ohne mechanische Aufnahmevorrichtungen und damit verschleißfrei eine Altpapierfraktion aussortiert werden.

Dies geschieht beispielsweise dadurch, dass diese Einrichtungen als Blaseinrichtungen, wie Druckdüsen, insbesondere Druckluftdüsen, und/oder als Saugeinrichtungen, wie Unterdruckdüsen, Ventilatoren oder Pumpen, ausgebildet sind. Damit können die durch die Auswerteeinrichtung als Karton identifizierten Altpapierstücke beispielsweise am Ende des Sortierbandes gezielt durch Druckluft und/oder durch Unterdruck angehoben und über die Oberkante einer in Bewegungsrichtung des Sortierbandes gesehen nach dem Sortierband angeordneten Abscheidekante befördert werden, hinter der sie nach unten absinken. Die restlichen Fraktionen, beispielsweise die Papierfraktion, fallen durch die Umlenkung des Sortierbandes direkt nach diesem nach unten.

Zusätzlich zu oder statt einer Sortiereinrichtung mit Blaseinrichtungen und/oder Saugeinrichtungen - etwa wenn mehr als zwei Fraktionen zu trennen sind - kann vorgesehen werden, dass zumindest eine Sortiereinrichtung mit einer oder mehreren Aufnahmevorrichtungen, wie mechanischen Greifzangen, Saugern, Klemmwalzen, Nadelgreifern oder elektrostatischen Aufnahmevorrichtungen, ausgestattet ist. Für die genaue Ausführung und Anordnung der Sortiereinrichtungen wird auf die AT 001 959 U1 verwiesen.

Weiters ist es von Vorteil, wenn die Strahlungsquelle selbst Strahlung in zumindest einem Teilbereich des Frequenzbereichs von Infrarot bis Röntgenstrahlung aussendet und die Auswertevorrichtung auch die Wellenlänge der reflektierten Strahlung auswertet. Damit kann auf einfache Weise eine Kombination von zwei Sortierverfahren, nämlich einem Verfahren, bei dem die Wellenlänge der reflektierten Strahlung ermittelt wird, und dem erfindungsgemäßen Verfahren zum Sortieren, bei dem die Intensitätsunterschiede der reflektierten Strahlung ermittelt werden, erreicht werden.

Alternativ kann vorgesehen werden, dass zumindest eine weitere Strahlungsquelle, die Strahlung in zumindest einem Teilbereich des Frequenzbereichs von Infrarot bis Röntgenstrahlung aussendet, und zumindest eine zusätzliche Auswertevorrichtungen, die die Wellenlänge der reflektierten Strahlung auswertet, angeordnet sind. Es können somit auch für jedes der beiden Sortierverfahren jeweils zumindest eine eigene Strahlungsquelle und Auswertevorrichtung vorgesehen werden. Dies wird dann nötig sein, wenn sich die für das jeweilige Verfahren benötigten Wellenlängen der Strahlung zu stark voneinander unterscheiden.

Die Erfindung wird anhand der Figur, die beispielhaft und schematisch eine Seitenansicht einer erfindungsgemäßen Vorrichtung zeigt, näher erläutert.

Auf einem Sortierband 1, welches in Förderrichtung 2 bewegbar ist, sind die Altpapierfraktionen 7 aufgelegt. Das Sortierband 1 ist in mehrere Spuren unterteilt. Über dem Sortierband 1 ist ein Modul angeordnet, das wenigstens eine Lichtquelle 3 mit zugehörigem Reflektor 4 und eine Kamera 5 enthält. Die Kamera 5 ist als Zeilenkamera ausgebildet und bildet einen Streifen ab, dessen Länge in etwa der Breite des Sortierbandes 1 entspricht und somit alle Spuren abdeckt und dessen Breite, (nicht maßstäblich) dargestellt durch den Abbildungsbereich 6, in der Größenordnung von einigen Millimetern liegt. In der Kamera 5 ist eine Prozessoreinheit angeordnet, welche die Daten auswertet und die zugeordnete Sortiereinrichtung steuert.

Über dem Sortierband 1 können jedoch auch - in Zeichenebene gesehen hintereinander - mehrere Module angeordnet sein, die jeweils mehrere Lichtquellen 3 mit zugehörigem Reflektor 4 und eine Kamera 5 enthalten. Für jede Spur ist ein Modul vorgesehen. Diese Module bilden eine Gruppe von Modulen. Die Kameras 5 bilden dann jeweils einen Streifen ab, der in etwa der Breite einer Spur entspricht. Jede Kamera 5 enthält entweder selbst eine Prozessoreinheit oder alle Kameras 5 sind mit einer zentralen Prozessoreinheit verbunden, mit der sie gemeinsam die Auswertevorrichtung bilden.

Die Altpapierfraktionen 7 werden unter der Kamera 5 mit Licht aus den Lichtquellen 3 bestrahlt, wobei das reflektierte Licht gemäß dem Abbildungsbereich 6 von der Kamera 5 aufgenommen wird. Die Kamera 5 ist als Zeilenkamera ausgebildet und liefert eine Abbildung, die aus einer Reihe Bildpunkte besteht, wobei jeder Bildpunkt eine bestimmte Helligkeit bzw. Intensität, z.B. einen bestimmten Grauwert, aufweist. Die Bilddaten werden zur weiteren Auswertung sowie zur genauen Lagebestimmung des Altpapierstücks an die in der Kamera befindliche Prozessoreinheit oder an die zentrale Prozessoreinheit weitergeleitet. Dort wird für jedes Bildpunkt-Paar die Differenz der Intensitätswerte gebildet und die Summe aller Differenzen einer Abbildung gebildet und eine entsprechende Zuordnung zur Papier- oder Kartonfraktion vorgenommen.

Die in der jeweiligen Kamera befindliche bzw. die zentrale Prozessoreinheit speichert die Lage der einer bestimmten Fraktion zugeordneten Altpapierstücke und steuert entsprechend die Sortiereinrichtung. Diese besteht hier im Wesentlichen aus Druckdüsen 10, wie beispielsweise Druckluftdüsen, die am Ende des Sortierbandes 1 in einem spitzen Winkel zur Ebene des Sortierbandes 1 unterhalb desselben angeordnet sind. Pro Spur des Sortierbandes 1 ist mindestens eine Druckdüse 10 vorgesehen. Zusätzlich oder statt der Druckdüsen 10 kann in etwa gegenüberliegender Position mindestens eine Unterdruckdüse 14 angeordnet werden, die Luft ansaugt und somit die Hubwirkung der Druckdüse 10 verstärkt. Statt Unterdruckdüsen 14 können auch andere Saugeinrichtungen, wie Ventilatoren oder Unterdruckpumpen, eingesetzt werden.

Erreicht ein als Papier identifiziertes Altpapierstück 8 das Ende des Sortierbandes 1, so erfolgt durch die Druckdüsen 10 keine Luftzufuhr bzw. durch die Unterdruckdüsen 14 keine Sogwirkung und das Papierstück 8 sinkt im Anschluss an das Sortierband 1 nach unten in einen als Papierbehälter 11 ausgeführten Ablageplatz.

Erreicht ein als Karton identifiziertes Altpapierstück 9 das Ende des Sortierbandes 1, so wird durch die Druckdüsen 10 und/oder durch die Unterdruckdüsen 14, die alle von der (zentralen) Prozessoreinheit - gegebenenfalls für die einzelnen Spuren getrennt - gesteuert werden, Druckluft zugeführt bzw. Unterdruck erzeugt und das Kartonstück 9 kann aufgrund der ausgeübten Kraft nicht sofort absinken, sondern wird in Förderrichtung 2 des Sortierbands 1 weitergetragen, über die Abscheidekante 13 des als Kartonbehälter 12 ausgeführten Ablageplatzes hinweg, und sinkt schließlich auf den Ablageplatz. Dieser kann jedoch sowohl für Papier als auch für Karton beispielsweise auch als Förderband ausgebildet sein.

Eine andere Möglichkeit der Trennung von Papier und Karton besteht darin, dass die Positionen von Kartonbehälter 12 und Papierbehälter 11 sowie die Positionen von Druckdüsen 10 und Unterdruckdüsen 14 vertauscht werden, wobei hier ebenfalls entweder nur Druckdüsen 10 oder nur Unterdruckdüsen 14 (oder andere Saugeinrichtungen) oder beide Arten von Einrichtungen angeordnet werden.

Erreicht ein als Papier identifiziertes Altpapierstück 8 das Ende des Sortierbandes 1, so erfolgt durch die Druckdüsen 10 keine Luftzufuhr bzw. durch die Unterdruckdüsen 14 keine Sogwirkung und das Papierstück 8 sinkt im Wesentlichen der Wurfparabel folgend nach unten in den Papierbehälter 11, der nun in Förderrichtung 2 des Sortierbandes 1 gesehen nach dem Kartonbehälter angeordnet ist.

Erreicht ein als Karton identifiziertes Altpapierstück 9 das Ende des Sortierbandes 1, so wird durch die Druckdüsen 10 von oben Druckluft zugeführt und/oder durch die Unterdruckdüsen 14 ein Unterdruck erzeugt und das Kartonstück 9 wird aufgrund der ausgeübten Kraft sofort nach unten bewegt und im Kartonbehälter 12, der sich direkt an das Sortierband 1 anschließt, gesammelt.

Hier sei angemerkt, dass selbstverständlich sowohl nur Ansaugen als auch nur Ausblasen als auch eine Kombination davon möglich ist. Und zwar jeweils sowohl allein für eine Fraktion, wie hier für Karton beschrieben, jedoch auch allein für Papier. Zweckmäßigerweise wird die Ausblasung/Ansaugung für die Fraktion mit geringerem Anteil erfolgen. Die Ablageplätze sind dann entsprechend anzuordnen. Natürlich können auch beide Fraktionen angesaugt und/oder ausgeblasen werden.

Das Sortierband 1 wird vorzugsweise kontinuierlich weiterbewegt, sodass die Bewegung für die Abtrennung der Kartonstücke 9 bzw. der Papierstücke 8 genützt werden kann. Weitere Ausführungsformen der Erfindung ergeben sich durch Kombination mit der in der AT 001 959 U1 gezeigten Vorrichtung bzw. dem darin gezeigten Verfahren.

So können über dem Sortierband 1 - in Bewegungsrichtung des Sortierbandes gesehen - vor der erfindungsgemäßen Gruppe von Modulen, die jeweils mehrere Lichtquellen 3 mit zugehörigem Reflektor 4 und eine Kamera 5 umfassen, eine weitere Gruppe von Modulen angeordnet werden, wobei ein Modul jeweils mehrere Strahlungsquellen und eine Kamera besitzt, welche die unterschiedlichen Wellenlängen der reflektierten Strahlung erfasst. Auf diese Weise kann zuerst eine Zuordnung der Altpapierstücke anhand der Wellenlängen der reflektierten Strahlung erfolgen und anschließend eine Zuordnung anhand der Intensitätsunterschiede der reflektierten Strahlung. Dies ist insbesondere dann vorteilhaft, wenn die Zuordnung nach dem ersten Verfahren oft nicht eindeutig ist.

Wenn beide Verfahren mit Strahlung gleicher Wellenlänge arbeiten, können beide Verfahren mit einer Gruppe von Modulen ausgeführt werden, wobei ein Modul beispielsweise für jedes Verfahren eine Kamera oder eine Kamera für beide Verfahren, und für beide Verfahren die gleichen Strahlungsquellen aufweist.

Wenn mehr als zwei Fraktionen getrennt werden sollen, so können mehrere Gruppen von Modulen, die eine Zuordnung anhand der Wellenlängen der reflektierten Strahlung vornehmen, in Förderrichtung des Sortierbandes hintereinander angeordnet werden. Gegebenenfalls ist direkt nach jeder Gruppe von Modulen eine Sortiereinrichtung vorgesehen, die zumindest eine Fraktion aussortiert. Diese Sortiereinrichtung kann verschiedene Aufnahmevorrichtungen, wie Sauger (gegebenenfalls in Kombination mit einem Klemmwalzenpaar), Greifzangen, Nadelgreifer oder elektrostatische Aufnahmevorrichtungen aufweisen, wobei die aussortierte Fraktion durch die Aufnahmevorrichtungen auf einen vorbestimmten Ablageplatz oder ein weiteres Förderband verbracht wird.

Die Kartonfraktion kann entweder ebenfalls mit Hilfe der genannten mechanischen Sortiereinrichtung oder mit einer Sortiereinrichtung, die Einrichtungen zur Erzeugung einer Luftströmung beinhalten, aussortiert werden.

Jede Kamera 5 eines Moduls weist entweder selbst eine Prozessoreinheit auf oder ist mit einer zentralen Prozessoreinheit verbunden. Im letzteren Fall weisen die Module einer Gruppe eine gemeinsame zentrale Prozessoreinheit auf, auch mehrere Gruppen von Modulen können - gegebenenfalls eine weitere - gemeinsame zentrale Prozessoreinheit besitzen. Diese aktiviert aufgrund der ermittelten Daten zum gegebenen Zeitpunkt die entsprechenden Aufnahmevorrichtung bzw. die Druckluftdüsen der einzelnen Sortiereinrichtungen.

Mit der Erfindung wird ein weiteres Kriterium zur Verfügung gestellt, um Altpapier, insbesondere Karton und Papier, zu trennen, wenn eine Trennung mit Hilfe der herkömmlichen Verfahren nur unzureichend möglich ist, was einen wesentlichen Fortschritt bei der Klassifizierung von Altpapierstücken darstellt. Die folgende optionale Sortierung nur mit Hilfe von Einrichtungen, die Luftströmungen erzeugen, ermöglicht eine genaue, rasche und verschleißfreie Umsetzung dieser Klassifizierung.

## Patentansprüche

1. Verfahren zum Sortieren von Altpapier unterschiedlicher Qualität und Beschaffenheit, bei dem zumindest ein Bereich der Oberfläche verschiedener Altpapierfraktionen, wie Papier und Karton, die beispielsweise auf mindestens einem Sortierband liegen, bestrahlt wird und die von den Altpapierstücken der einzelnen Fraktionen reflektierte Strahlung erfasst und die Altpapierstücke aufgrund der ermittelten Daten einer bestimmten Altpapierfraktion zugeordnet und anschließend entsprechend sortiert werden, **dadurch gekennzeichnet, dass** die Intensitätsunterschiede der Strahlung, die von benachbarten Teilflächen der betrachteten Fläche reflektiert werden, ermittelt werden.

2. Verfahren nach Anspruch 1, **dadurch gekennzeichnet, dass** jeder der gleich großen Teilflächen ein Intensitätswert zugeordnet wird, der relative Unterschied zwischen den Intensitätswerten benachbarter Teilflächen bestimmt wird und für die betrachtete Fläche die Summe dieser Intensitätsunterschiede gebildet wird.

3. Verfahren nach Anspruch 2, **dadurch gekennzeichnet, dass** die Altpapierstücke der Papierfraktion zugeordnet werden, wenn die Summe der Intensitätsunterschiede einen Grenzwert überschreitet.

4. Verfahren nach Anspruch 2 oder 3, **dadurch gekennzeichnet, dass** die Altpapierstücke der Kartonfraktion zugeordnet werden, wenn die Summe der Intensitätsunterschiede einen Grenzwert unterschreitet oder erreicht.

5. Verfahren nach einem der Ansprüche 1 bis 4, **dadurch gekennzeichnet, dass** die Fläche mit sichtbarem Licht bestrahlt wird.

6. Verfahren nach einem der Ansprüche 1 bis 5, **dadurch gekennzeichnet, dass** zusätzlich ein Verfahren zum Sortieren verwendet wird, bei dem die Wellenlänge der reflektierten Strahlung berücksichtigt wird.

7. Verfahren nach Anspruch 6, **dadurch gekennzeichnet, dass** zuerst mit dem Verfahren, bei dem die Wellenlänge der reflektierten Strahlung ermittelt wird, eine Zuordnung des Altpapierstücks zu einer bestimmten Fraktion versucht wird und im Fall, dass ein Altpapierstück einer bestimmten Fraktion nicht eindeutig zugeordnet werden kann, anschließend das Verfahren zum Sortieren, bei dem die Intensitätsunterschiede der reflektierten Strahlung ermittelt werden, angewendet wird.

8. Vorrichtung zur Durchführung eines Verfahrens zum Sortieren von Altpapier unterschiedlicher Qualität und Beschaffenheit, bei dem verschiedene Altpapierfraktionen (7, 8, 9), wie Papier (8) und Karton (9), auf mindestens einem Sortierband (1) zur Beförderung der Altpapierstücke (7, 8, 9) liegen und über dem Sortierband (1) zumindest eine Strahlungsquelle (3, 4) zur Bestrahlung von zumindest einem Bereich (6) des Sortierbandes (1) sowie zumindest eine Auswertevorrichtung (5), welche die von den Altpapierstücken (7) der einzelnen Fraktionen reflektierte Strahlung erfasst und die Altpapierstücke (7) aufgrund der ermittelten Daten einer bestimmten Altpapierfraktion (11, 12) zuordnet, angeordnet sind, wobei der Strahlungsquelle (3, 4) bzw. der Auswertevorrichtung (5) in Förderrichtung (2) des Sortierbandes (1) zumindest eine Sortiereinrichtung (10) nachgeordnet ist, **dadurch gekennzeichnet, dass** über dem Sortierband (1) mindestens ein Teil (5) einer Auswertevorrichtung angeordnet ist, die Intensitätsunterschiede der Strahlung, die von benachbarten Teilflächen der betrachteten Fläche (6) reflektiert werden, ermittelt.

9. Vorrichtung nach Anspruch 8, **dadurch gekennzeichnet, dass** die Strahlungsquelle (3, 4) sichtbares Licht ausstrahlt.

10. Vorrichtung nach Anspruch 8 oder 9, **dadurch gekennzeichnet, dass** die Auswertevorrichtung eine Kamera (5) aufweist.

11. Vorrichtung nach Anspruch 10, **dadurch gekennzeichnet, dass** die Auswertevorrichtung eine Zeilenkamera (5) aufweist.

12. Vorrichtung nach einem der Ansprüche 8 bis 11, **dadurch gekennzeichnet, dass** eine Sortiereinrichtung zumindest eine Einrichtung (10) zur Erzeugung einer Luftströmung beinhaltet.

13. Vorrichtung nach Anspruch 12, **dadurch gekennzeichnet, dass** diese Einrichtungen als Blaseinrichtungen, wie Druckdüsen, insbesondere Druckluftdüsen (10), und/oder als Saugeinrichtungen, wie Unterdruckdüsen (14), Ventilatoren oder Pumpen, ausgebildet sind.

14. Vorrichtung nach einem der Ansprüche 8 bis 13, **dadurch gekennzeichnet, dass** zumindest eine Sortiereinrichtung mit einer oder mehreren Aufnahmevorrichtungen, wie mechanischen Greifzangen, Saugern, Klemmwalzen, Nadelgreifem oder elektrostatischen Aufnahmevorrichtungen, ausgestattet ist.

15. Vorrichtung nach einem der Ansprüche 8 bis 14, **dadurch gekennzeichnet dass** die Strahlungsquelle (3, 4) selbst Strahlung in zumindest einem Teilbereich des Frequenzbereichs von Infrarot bis Röntgenstrahlung aussendet und die Auswertevorrichtung (5) auch die Wellenlänge der reflektierten Strahlung auswertet.

16. Vorrichtung nach einem der Ansprüche 8 bis 14, **dadurch gekennzeichnet, dass** zumindest eine weitere Strahlungsquelle, die Strahlung in zumindest einem Teilbereich des Frequenzbereichs von Infrarot bis Röntgenstrahlung aussendet, und zumindest eine zusätzliche Auswertevorrichtungen, die die Wellenlänge der reflektierten Strahlung auswertet, angeordnet sind.

## Claims

1. Method of sorting waste paper of differing quality and properties, whereby at least one region of the surface of different waste paper fractions, such as paper and cardboard, placed for example on at least one sorting conveyor, are irradiated and the radiation reflected by the pieces of waste paper of the individual fractions is detected and the pieces of waste paper are classified on the basis of the detected data of a specific waste paper fraction and then sorted accordingly, **characterised in that** the intensity differences of the radiation reflected by adjacent part-surfaces of the surface in question are determined.

2. Method as claimed in claim 1, **characterised in that** each of the part-surfaces of equal size is assigned an intensity value, the relative difference between the intensity values of adjacent part-surfaces is determined and the sum of these intensity differences is obtained for the surface in question.

3. Method as claimed in claim 2, **characterised in that** the pieces of waste paper are classified as paper fraction if the sum of the intensity differences exceeds a threshold.

4. Method as claimed in claim 2 or 3, **characterised in that** the pieces of waste paper are classified as cardboard fraction if the sum of the intensity differences falls below or reaches a threshold value.

5. Method as claimed in one of claims 1 to 4, **characterised in that** the surface is irradiated with visible light.

6. Method as claimed in one of claims 1 to 5, **characterised in that** a method of sorting is used in addition, whereby the wavelength of the reflected radiation is taken into account.

7. Method as claimed in claim 6, **characterised in that** an attempt is initially made to classify the piece of waste paper as a specific fraction using the method whereby the wavelength of the reflected radiation is detected, and if a piece of waste paper can not be conclusively classified in a specific fraction, the sorting method whereby the intensity differences of the reflected radiation is detected is then applied.

8. Device for implementing a method of sorting waste paper of differing quality and properties, whereby different waste paper fractions (7, 8, 9) such as paper (8) and cardboard (9) are placed on at least one sorting conveyor (1) in order to convey the pieces of waste paper (7, 8, 9), and at least one radiation source (3, 4) for irradiating at least a region (6) of the sorting conveyor (1) and at least one evaluation unit (5) which detects the radiation reflected by the pieces of waste paper (7) of the individual fractions are provided above the sorting conveyor (1) and the pieces of waste paper (7) are assigned to a specific waste paper fraction (11, 12) on the basis of the detected data, downstream of which radiation source (3, 4) and evaluation device (5), in the conveying direction (2) of the sorting conveyor (1), at least one sorting device (10) is provided, **characterised in that** at least a part (5) of an evaluation device is disposed above the sorting conveyor (1) , which detects the intensity differences of the radiation reflected by adjacent part-surfaces of the surface (6) in question.

9. Device as claimed in claim 8, **characterised in that** the radiation source (3, 4) irradiates visible light.

10. Device as claimed in claim 8 or 9, **characterised in that** the evaluation unit has a camera (5).

11. Device as claimed in claim 10, **characterised in that** the evaluation device has a line camera (5).

12. Device as claimed in one of claims 8 to 11, **characterised in that** a sorting device incorporates at least one unit (10) for generating an air flow.

13. Device as claimed in claim 12, **characterised in that** these units are provided in the form of blower units, such as pressure nozzles, in particular compressed air nozzles (10), and/or as suction units, such as suction nozzles (14), fans or pumps.

14. Device as claimed in one of claims 8 to 13, **characterised in that** at least one sorting device is equipped with one or more pick-up mechanisms, such as mechanical gripper jaws, suckers, clamping rollers, needle grippers or electrostatic pick-up mechanisms.

15. Device as claimed in one of claims 8 to 14, **characterised in that** the radiation source (3, 4) itself emits radiation in at least a part-range of the frequency range of infrared to X-ray and the evaluation device (5) also evaluates the wavelength of the reflected radiation.

16. Device as claimed in one of claims 8 to 14, **characterised in that** at least one other radiation source which emits radiation in at least a part-range of the frequency range from infrared to X-ray and at least one additional evaluation device which evaluates the wavelength of the reflected radiation are provided.

## Revendications

1. Procédé de tri de vieux papiers de qualité et d'état différents, dans lequel au moins une zone de la surface de différentes fractions de vieux papiers, tels que du papier et du carton, qui sont placées horizontalement par exemple sur au moins une bande de tri, est exposée à un rayonnement et le rayonnement, réfléchi par les morceaux de vieux papiers de différentes fractions, est détecté, et les morceaux de vieux papiers, du fait des données déterminées, sont associés à une fraction de vieux papiers déterminée, puis triés de manière correspondante, **caractérisé en ce que** les différences d'intensité du rayonnement, réfléchies par des surfaces partielles voisines de la surface observée, sont déterminées.

2. Procédé selon la revendication 1, **caractérisé en ce que**, à chacune des surfaces partielles de taille identique, est associée une valeur d'intensité, la différence relative entre les valeurs d'intensité de surfaces partielles voisines est déterminée, et la somme de ces différences d'intensité, pour la face observée, est formée.

3. Procédé selon la revendication 2, **caractérisé en ce que** les morceaux de vieux papiers sont associés à la fraction de papier lorsque la somme des différences d'intensité excède une valeur limite.

4. Procédé selon la revendication 2 ou 3, **caractérisé en ce que** les morceaux de vieux papiers sont associés à la fraction de carton lorsque la somme des différences d'intensité est inférieure ou égale à une valeur limite.

5. Procédé selon l'une des revendications 1 à 4, **caractérisé en ce que** la face est irradiée par une lumière visible.

6. Procédé selon l'une des revendications 1 à 5, **caractérisé en ce qu'**en plus est utilisé un procédé de tri, pour lequel la longueur d'ondes du rayonnement réfléchie est prise en considération.

7. Procédé selon la revendication 5, **caractérisé en ce que** d'abord, avec le procédé pour lequel la longueur d'ondes du rayonnement réfléchie est déterminée, on recherche une association entre le morceau de vieux papiers et une fraction déterminée, et au cas où un morceau de vieux papier ne peut être associé de façon nette à une fraction déterminée, le procédé de tri, lors duquel les différences d'intensité du rayonnement réfléchies sont déterminées, est appliqué.

8. Dispositif de mise en oeuvre d'un procédé de tri de vieux papiers de qualité et d'état différents, dans lequel différentes fractions de vieux papiers (7, 8, 9), tels que du papier (8) et du carton (9), sont placées horizontalement sur une bande de tri (1) pour transporter les morceaux de vieux papiers (7, 8, 9) et, sur la bande de tri (1), étant disposés au moins une source de rayonnement (3, 4), devant irradier au moins une zone (6) de la bande de tri (1), ainsi qu'au moins un dispositif d'évaluation (5), détectant le rayonnement réfléchi par les morceaux de vieux papiers (7) des différentes fractions, et, du fait des données, les morceaux de vieux papiers (7) déterminées étant associés à une fraction de vieux papiers (11, 12) déterminée, sachant qu'au moins un dispositif de tri (10) est disposé en aval de la source de rayonnement (3, 4) ou du dispositif d'évaluation (5), en observant dans la direction de transport (2) de la bande de tri (1), **caractérisé en ce que**, sur la bande de tri (1), est disposée au moins une partie (5) d'un dispositif d'évaluation, déterminant des différences d'intensité du rayonnement, ayant été réfléchies par des surfaces partielles voisines de la face (6) observée.

9. Dispositif selon la revendication 8, **caractérisé en ce que** la source de rayonnement (3, 4) émet de la lumière visible.

10. Dispositif selon la revendication 8 ou 9, **caractérisé en ce que** le dispositif d'évaluation comprend une caméra (5) .

11. Dispositif selon la revendication 10, **caractérisé en ce que** le dispositif d'évaluation comprend une caméra à détection par lignes (5).

12. Dispositif selon l'une des revendications 8 à 11, **caractérisé en ce qu'**un dispositif de tri comprend au moins un dispositif (10) devant générer un écoulement d'air.

13. Dispositif selon la revendication 12, **caractérisé en ce que** ces dispositifs sont réalisés sous forme de dispositifs de soufflage, telles que des buses à pression, en particulier des buses à air comprimé (10), et/ou sous forme de dispositifs d'aspiration, tels que des buses à vide (14), des ventilateurs ou des pompes.

14. Dispositif selon l'une des revendications 8 à 13, **caractérisé en ce qu'**au moins un dispositif de tri est équipé d'un ou plusieurs dispositifs de ramassage, tels que des pinces de saisie mécanique, des ventouses, des rouleaux de serrage, des preneurs à aiguilles ou des dispositifs de ramassage électrostatiques.

15. Dispositif selon l'une des revendications 8 à 14, **caractérisé en ce que** la source de rayonnement (3, 4) elle-même émet un rayonnement en au moins une plage partielle de la plage de fréquences allant de l'infrarouge jusqu'aux rayons X et le dispositif d'évaluation (5) évalue également la longueur d'ondes du rayonnement réfléchie.

16. Dispositif selon l'une des revendications 8 à 14, **caractérisé en ce qu'**au moins une autre source de rayonnement, émettant un rayonnement en au moins une plage partielle de la plage de fréquences allant de l'infrarouge aux rayons X, et au moins un dispositif d'évaluation supplémentaire, évaluant la longueur d'ondes du rayonnement réfléchie, sont disposés.
